# EUROPÄISCHE PATENTSCHRIFT

(11) **EP 2 922 155 B1**
(45) Veröffentlichungstag und Bekanntmachung des Hinweises auf die Patenterteilung: **20.11.2019**
(21) Anmeldenummer: 15159482.7
(22) Anmeldetag: 17.03.2015
(51) Int. Cl.: H01R 43/28, H01B 7/08, H01R 4/02

(54) **FLACHLEITER-BANDKABEL**
FLAT CONDUCTOR STRIP CABLE
CÂBLE-RUBAN À CONDUCTEUR PLAT

(30) Priorität: 18.03.2014 DE 102014103707
(43) Veröffentlichungstag der Anmeldung: 23.09.2015
(73) Patentinhaber: SUMIDA flexible connections GmbH, 01454 Radeberg (DE)
(72) Erfinder: Röder, Jürgen, 34393 Grebenstein (DE)
(74) Vertreter: Riechelmann & Carlsohn Patentanwälte PartG mbB

(56) Entgegenhaltungen:
- EP-A2- 1 164 661
- WO-A1-01/62551
- DE-B3-102008 048 784
- US-A- 4 367 585

## Beschreibung

Die Erfindung betrifft ein Flachleiter-Bandkabel. Sie betrifft insbesondere ein Flachleiter-Bandkabel zur Verwendung in Wickelfederkassetten, insbesondere für Kraftfahrzeuge.

Aus WO 01/62551 A1 ist eine Wickelfeder für Kraftfahrzeuge bekannt, deren Stator und Rotor über eine flexible Leiterplatte miteinander verbunden sind. Die flexible Leiterplatte besteht aus einer Trägerfolie, auf deren Vorder- und Rückseite Leiterbahnen aufgebracht sind, die einander gegenüberliegend angeordnet sind. Auf diese Weise soll eine möglichst große Zahl von Leiterbahnen für die Stromübertragung bei geringem Platzbedarf bereitgestellt werden. Die flexible Leiterplatte wird durch beidseitiges Bedrucken der Trägerfolie mit einer Metallschicht und anschließend selektives Ätzen hergestellt. In einer Ausführungsform der flexiblen Leiterplatte sind auf einer Seite der Trägerfolie Leiterbahnen mit größerem Querschnitt als auf der anderen Seite der Trägerfolie aufgebracht.

Aus DE 103 31 710 B4 ist ein Bandkabel bekannt, dass eine Trägerfolie aufweist, die auf ihrer Vorder- und Rückseite Leiterbahnen trägt, die einander gegenüberliegend angeordnet sind. An den Außenseiten des Bandkabels sind Folien auf die Leiterbahnen aufgebracht, die die Leiterbahnen nach außen und gegeneinander isolieren. Die Leiterbahnen können Flachleiter oder Rundleiter sein.

US 4,149,026 offenbart ein mehrleitriges Kabel, das aus zwei Schichten aus Isoliermaterial besteht, in das Rundleiter eingebettet sind. Die Schichten sind miteinander so verbunden, dass die Rundleiter in der ersten Schicht versetzt zu den Rundleitern in der zweiten Schicht angeordnet sind. Die versetzte Anordnung der Rundleiter soll eine weitere Verringerung des kapazitiven Nebensprechens ermöglichen.

Ein weiteres Flachbandkabel für Telefonanwendungen ist aus US 4,310,365 bekannt. Beschrieben werden zwei Ebenen von Flachleitern, die geringfügig zueinander versetzt angeordnet sind. Die beiden Ebenen der Flachleiter sind durch einen zentralen Film voneinander getrennt. Die dem zentralen Film abgewandten Seiten der Flachleiter sind jeweils mit einer Klebstoffschicht beschichtet, auf die dann ein äußerer Isolationsfilm aufgebracht ist. Der zentrale Film ist auf seinen beiden Flächenseiten nicht mit einer Klebstoffschicht beschichtet. Vielmehr werden die äußeren Isolationsfilme mittels der Klebstoffschichten, die die außenliegende Flächenseite der Flachleiter kontaktieren, mit dem zentralen Film verklebt. Die Flachleiter befinden sich demnach nur auf einer ihrer Flachseiten in Kontakt mit einer Klebstoffschicht. Auf diese Weise soll ein exakter Versatz der Flachleiter erreicht werden, der erforderlich ist, um das Nebensprechen zu verringern.

In allen Fällen ist die Kontaktierung der Leiter eines Bandleiters mit Leitern, die in zwei Ebenen angeordnet sind, schwierig. Sollen die Leiter beider Ebenen von einer Seite kontaktiert werden, so behindern die Leiter der ersten Ebene den Zugang zu den Leitern der zweiten Ebene, weil erstere die letzteren ganz oder teilweise überdecken. Selbst wenn die Leiter beider Ebenen vollständig versetzt zueinander angeordnet werden würden, bestünde die Gefahr eines Kurzschlusses insbesondere an den Stirnseiten der Kabel, an denen die Leiter aus den isolierenden Folien austreten. Flachleiterbandkabel sind derartig flach, dass die Flachleiter an den Stirnseiten sehr leicht miteinander in elektrischen Kontakt gelangen können. Ein solcher elektrischer Kontakt muss jedoch sicher verhindert werden. Das wird jedoch erheblich erschwert, wenn das Kabel in einer Wickelfeder eingesetzt werden soll, in der es einer ständigen Bewegung und damit Veränderung seiner Lage ausgesetzt ist. Die in WO 01/62551 A1 vorgeschlagene flexible Leiterplatte weist aus diesem Grund spezielle Fortsätze auf, die es ermöglichen sollen, die Leiterbahnen der Leiterplatte mit elektrischen Leitungen zu kontaktieren. Die elektrischen Leitungen werden dann zu einem Steckverbinder geführt. Der Einsatz von geätzten Leiterplatten anstelle von Bandleiterkabeln, die unter Verwendung von Klebstoffschichten hergestellt werden, hat sich überdies in der Praxis nicht durchgesetzt, weil die Herstellung der flexiblen Leiterplatte verhältnismäßig kompliziert und damit aufwendig ist. Anderseits ist auch der Einsatz herkömmlicher Flachleiter-Bandkabel mit Nachteilen verbunden, weil auch die Kontaktierung der Flachleiter schwierig ist, wenn das Kabel Flachleiter in mehreren Ebenen aufweist. US 4,367,585 A offenbart ein Flachkabel, das Flachleiter aufweist, deren freiliegende Enden einer Richtungsänderung unterzogen werden. WO 01/62551 A1 offenbart eine flexible Leiterplatte zur Übertragung von Strom zwischen dem Stator und dem Rotor einer Wickelfederkassette. Dazu sind als Verstärkungen bezeichnete Fortsätze erforderlich, an denen Aufnahmeabschnitte ausgebildet sind. Aus den Aufhahmeabschnitten führen elektrische Leitungen zu einem Steckverbinder. EP 1 164 661 A2 beschreibt eine Verbindungskonstruktion für ein Flachleiterelement.

Aufgabe der Erfindung ist es, die Nachteile nach dem Stand der Technik zu beseitigen. Es soll insbesondere ein Flachleiter-Bandkabel angegeben werden, das für den Einsatz in Wickelfedern geeignet ist und eine verbesserte Kontaktierung erlaubt.

Diese Aufgabe wird durch die Merkmale des Anspruchs 1 gelöst. Zweckmäßige Ausgestaltungen der Erfindungen ergeben sich aus den Merkmalen der Unteransprüche.

Nach Maßgabe der Erfindung ist ein Flachleiter-Bandkabel mit einer ersten Gruppe von Flachleitern, die parallel zueinander verlaufen und voneinander beabstandet sind, einer zweiten Gruppe von Flachleitern, die parallel zueinander verlaufen und voneinander beabstandet sind, und äußeren Folien aus einem isolierenden Material vorgesehen. Dabei liegen die Flachleiter der ersten und zweiten Gruppe an zumindest einer Stirnseite des Flachleiter-Bandkabels frei. Die freiliegenden Enden der Flachleiter der ersten Gruppe sind von den freiliegenden Enden der Flachleiter der zweiten Gruppe abgespreizt, wodurch in Dickenrichtung des Flachleiter-Bandkabels ein Versatz zwischen den Flachleitern der ersten Gruppe und den Flachleitern der zweiten Gruppe an deren freiliegenden Enden ausgebildet ist. Der Verlauf der freiliegenden Enden der Flachleiter der zweiten Gruppe unterliegt keiner Richtungsänderung. Zum Abspreizen der freiliegenden Enden der Flachleiter der ersten Gruppe von den freiliegenden Enden der Flachleiter der zweiten Gruppe unterliegen nur die freiliegenden Enden der Flachleiter der ersten Gruppe einer oder mehreren Richtungsänderungen, wobei eine Richtungsänderung dann vorliegt, wenn die freiliegenden Enden der Flachleiter aus der Ebene, in der sie zwischen den äußeren Folien verlaufen, herausgeführt sind, wodurch der Versatz zwischen den Flachleitern der ersten Gruppe und den Flachleitern der zweiten Gruppe an deren freiliegenden Enden ausgebildet ist. Die äußeren Folien umfassen eine erste äußere Folie und eine zweite äußere Folie. Dabei sind die Flachleiter der ersten Gruppe zwischen der ersten äußeren Folie und einer Trennfolie und die Flachleiter der zweiten Gruppe zwischen der zweiten äußeren Folie und der Trennfolie angeordnet. Das Flachleiter-Bandkabel weist zumindest einen Bereich auf, an dem die Flachleiter der ersten Gruppe und der zweiten Gruppe freiliegen und an dem die Trennfolie und die zweite äußere Folie, bezogen auf die Längenrichtung des Flachleiter-Bandkabels, über die erste äußere Folie unter Ausbildung eines Versatzes hinausragen.

Dabei sind die freiliegenden Enden der Flachleiter der ersten Gruppe von den freiliegenden Enden der Flachleiter der zweiten Gruppe in Dickenrichtung des Flachleiter-Bandkabels abgespreizt. Der Versatz zwischen den freiliegenden Enden der Flachleiter der zweiten Gruppe und den davon abgespreizten freiliegenden Enden der Flachleiter der ersten Gruppe sollte, bezogen auf die Dickenrichtung des Flachleiter-Bandkabels, so gewählt sein, dass ein Kurzschluss sicher vermieden wird. Der Versatz hängt dabei auch von den gewählten Spannungen ab, die von den Flachleitern der ersten Gruppe und der zweiten Gruppe übertragen werden.

Der Verlauf der freiliegenden Enden der Flachleiter der zweiten Gruppe unterliegt keiner Richtungsänderung. Zum Abspreizen der freiliegenden Enden der Flachleiter der ersten Gruppe von den freiliegenden Enden der Flachleiter der zweiten Gruppe unterliegen dann nur die freiliegenden Enden der Flachleiter der ersten Gruppe einer oder mehreren Richtungsänderungen. Eine Richtungsänderung liegt dann vor, wenn die freiliegenden Enden der Flachleiter aus der Ebene, in der sie zwischen den äußeren Folien verlaufen, herausgeführt sind, wodurch der Versatz zwischen den Flachleitern der ersten Gruppe und den Flachleitern der zweiten Gruppe an deren freiliegenden Enden ausgebildet ist.

Es kann vorgesehen sein, dass die Flachleiter der ersten Gruppe, bezogen auf deren Längsachsen, in einer ersten Ebene und die Flachleiter der zweiten Gruppe, bezogen auf deren Längsachsen, in einer zweiten Ebene verlaufen, wobei die erste Ebene von der zweiten Ebene in Dickenrichtung (y) des Flachleiter-Bandkabels beabstandet ist. Unterliegen die freiliegenden Enden der Flachleiter der zweiten Gruppe keiner Richtungsänderung, so verlaufen sie in der zweiten Ebene, während die freiliegenden Enden der Flachleiter der ersten Gruppe aus der ersten Ebene herausgeführt sind. Die erste und zweite Ebene verlaufen vorzugsweise parallel zueinander.

Der Abstand zwischen der ersten Ebene und der zweiten Ebene kann geringer als die Ausdehnung der Flachleiter der ersten und zweiten Gruppe in Dickenrichtung (y) des Flachleiter-Bandkabels sein. Es kann daher eine dritte Ebene existieren, die zwischen der ersten und der zweiten Ebene liegt und parallel zu diesen verläuft und in der Flachleiter der ersten und der zweiten Gruppe verlaufen. Ist ein Flachleiter der einen Gruppe zwischen Flachleitern der anderen Gruppe angeordnet, sollte der Flachleiter von den Flachleitern der anderen Gruppe beabstandet sein, um Kurzschlüsse zu vermeiden.

Es kann vorgesehen sein, dass die Flachleiter der ersten Gruppe, bezogen auf die Dickenrichtung des Flachleiter-Bandkabels, derart versetzt zu den Flachleitern der zweiten Gruppe angeordnet sind, dass sich die Flachleiter der ersten Gruppe und die Flachleiter der zweiten Gruppe nicht gegenüberliegen. Da die Flachleiter der ersten Gruppe nicht von den Flachleitern der zweiten Gruppe verdeckt werden und umgekehrt, wird die Kontaktierung der Flachleiter der einen Gruppe durch die Flachleiter der anderen Gruppe nicht behindert. Die Kontaktierung der Flachleiter beider Gruppen erfolgt zweckmäßigerweise von der Flächenseite des Flachleiter-Bandkabels, der die Flachleiter der ersten Gruppe am nächsten liegen, da hier die ersten Flachleiter nicht mit der Trennfolie verklebt sind. Ein solcher Versatz ist jedoch nicht zwingend erforderlich.

Es ist ebenso möglich, dass die Flachleiter der ersten Gruppe den Flachleitern der zweiten Gruppe gegenüberliegen, dass die Flachleiter der einen Gruppe überlappend zu den Flachleitern der anderen Gruppe angeordnet sind oder dass einem Flachleiter der einen Gruppe zwei oder mehr Flachleiter der anderen Gruppe gegenüberliegen. Im letzteren Fall können beispielsweise jeweils zwei Flachleiter der zweiten Gruppe einem Flachleiter der ersten Gruppe gegenüberliegen. Dabei kann der Abstand zwischen zwei benachbarten Flachleitern der ersten Gruppe jeweils dem Abstand zwischen zwei benachbarten Flachleitern der zweiten Gruppe entsprechen. Es kann aber auch vorgesehen sein, dass der Abstand B zwischen benachbarten Flachleitern der zweiten Gruppe, die ein und demselben Flachleiter der ersten Gruppe gegenüberliegen, kleiner oder größer, bevorzugt kleiner, ist als der Abstand A zwischen benachbarten Flachleitern der zweiten Gruppe, die verschiedenen Flachleitern der ersten Gruppe gegenüberliegen. Vorzugsweise entspricht Abstand A dem Abstand zwischen benachbarten Flachleitern der ersten Gruppe. Die Ausdehnung L₁ eines Flachleiters der ersten Gruppe, bezogen auf die Breitenrichtung des Flachleiter-Bandkabels, kann in einer Variante folgender Bedingung genügen: L₁ = 2 L₂ + B, wobei L₂ die Ausdehnung eines Flachleiters der zweiten Gruppe, bezogen auf die Breitenrichtung des Flachleiter-Bandkabels, ist. Die Abstände A sind dabei vorzugsweise jeweils gleich groß. Ebenso sollten die Abstände B jeweils gleich groß sein.

Die Flachleiter der ersten Gruppe und die Flachleiter der zweiten Gruppe können jedoch auch in einer gemeinsamen Ebene liegen.

Es kann vorgesehen sein, dass die Flachleiter der ersten Gruppe, der zweiten Gruppe oder beider Gruppen, bezogen auf die jeweilige Gruppe, gleichmäßig voneinander beabstandet sind. Es kann ferner vorgesehen sein, dass der Abstand zwischen benachbarten Flachleitern der ersten Gruppe dem Abstand zwischen benachbarten Flachleitern der zweiten Gruppe entspricht.

Vorzugsweise sind die Flachleiter der ersten Gruppe und die Flachleiter der zweiten Gruppe alternierend zueinander, bezogen auf die Breitenrichtung des Flachleiter-Bandkabels, angeordnet. Das heißt, dass auf einen Flachleiter der einen Gruppe an Flachleiter der anderen Gruppe folgt.

Der Abstand zwischen benachbarten Flachleitern kann aufgrund des Versatzes zwischen den freiliegenden Enden der Flachleiter der zweiten Gruppe und den davon abgespreizten freiliegenden Enden der Flachleiter der ersten Gruppe weniger als 0,5 mm betragen. Er liegt vorzugsweise zwischen 0,1 mm und weniger als 0,5 mm, stärker bevorzugt zwischen 0,15 mm und weniger als 0,5 mm und noch stärker bevorzugt zwischen 0,2 mm und 0,3 mm. Ein besonders bevorzugter Abstand liegt bei 0,2 mm. Der Abstand zwischen zwei benachbarten Flachleitern bezieht sich dabei auf die kürzeste Strecke zwischen den einander zugewandten Außenkanten der Flachleiter. Aufgrund des geringen Abstandes zwischen benachbarten Flachleitern können die erfindungsgemäßen Flachleiter-Bandkabel auch als Bandkabel mit hoher Dichte bezeichnet werden, weil eine höhere Leiterdichte, bezogen auf den Querschnitt des Flachleiter-Bandkabels erreicht wird. Damit wird der Platz, der für das Kabel bei dessen Gebrauch benötigt wird, gespart. Der Versatz zwischen den freiliegenden Enden der Flachleiter der zweiten Gruppe und den davon abgespreizten freiliegenden Enden der Flachleiter der ersten Gruppe ermöglicht es dennoch, hohe Spannungsfestigkeiten zu erreichen. Konnten bisher bei einem Abstand von 0,5 mm Spannungsfestigkeiten von nur 200 V erreicht werden, so können nun Spanungsfestigkeiten von 500 V oder mehr, beispielsweise von 1000 V oder mehr erreicht werden.

Es kann vorgesehen sein, dass eine Trennfolie aus einem isolierenden Material zwischen der ersten Gruppe von Flachleitern und der zweiten Gruppe von Flachleitern angeordnet ist. Vorzugsweise ist zwischen der Trennfolie und der zweiten Gruppe von Flachleitern eine erste Klebstoffschicht ausgebildet, an der die Flachleiter der zweiten Gruppe mit einer Flächenseite anliegen, wobei die Flachleiter der ersten Gruppe mit einer Flächenseite an der Trennfolie anliegen. Weist das erfindungsgemäße Flachleiter-Bandkabel eine solche erste Klebstoffschicht, d. h. eine Klebstoffschicht zwischen den Flachleitern der zweiten Gruppe und der Trennfolie, nicht aber eine Klebstoffschicht zwischen den Flachleitern der ersten Gruppe und der Trennfolie auf, so sorgt diese Klebstoffschicht - gemeinsam mit der Trennfolie, den äußeren Folien sowie, falls vorhanden, weiteren Klebstoffschichten, die zwischen den äußeren Folien und den diesen zugewandten Flächenseiten der Flachleiter angeordnet sind - für die notwendige Stabilität des Flachleiter-Bandkabels. Das Fehlen einer Klebstoffschicht zwischen den Flachleitern der ersten Gruppe und der Trennfolie erleichtert zum einen den Zugang von einer Flächenseite des Flachleiter-Bandkabels zu den Flachleitern der ersten Gruppe als auch den Flachleitern der zweiten Gruppe. Zum anderen ermöglicht das Fehlen dieser Klebstoffschicht das Abspreizen oder Kröpfen freiliegender Enden der Flachleiter der ersten Gruppe an den Stirnseiten des Flachleiter-Bandkabels, weil die Flachleiter der ersten Gruppe - im Gegensatz zu den Flachleitern der zweiten Gruppe - nicht mit der Trennfolie verbunden sind und daher leicht von der Trennfolie abgelöst werden können. Unter dem Begriff "Abspreizen" wird dabei insbesondere das Wegbiegen der freiliegenden Enden der Flachleiter der ersten Gruppe von den freiliegenden Enden der Flachleiter der zweiten Gruppe an zumindest einer Stirnseite des Flachleiter-Bandkabels verstanden, wodurch die freiliegenden Enden der Flachleiter der ersten Gruppe von den freiliegenden Enden der Flachleiter der zweiten Gruppe fortgeführt werden. Auf diese Weise ist es möglich, vergleichsweise einfache Steckverbinder einzusetzen. Die Kontaktierung der Leiter dieser Steckverbinder wird dadurch vereinfacht.

Vorzugsweise ist vorgesehen, dass zwischen den äußeren Folien und den Flächenseiten der Flachleiter der ersten Gruppe und der zweiten Gruppe, die den Außenseiten des Flachleiter-Bandkabels zugewandt und, falls vorhanden, der Trennfolie abgewandt sind, jeweils zumindest eine zweite Klebstoffschicht ausgebildet ist.

Es kann vorgesehen sein, dass die Flachleiter der ersten Gruppe alle denselben Querschnitt aufweisen. Ebenso kann vorgesehen sein, dass die Flachleiter der zweiten Gruppe alle denselben Querschnitt aufweisen, das ist jedoch nicht zwingend erforderlich. In einer Ausführungsform der Erfindung weisen die Flachleiter der ersten Gruppe und die Flachleiter der zweiten Gruppe denselben Querschnitt auf. Die Flachleiter der ersten Gruppe können aber auch einen anderen Querschnitt als die Flachleiter der zweiten Gruppe haben. Selbst innerhalb einer Gruppe können die Flachleiter unterschiedliche Querschnitte aufweisen. Es kann vorgesehen sein, dass die Flachleiter der ersten Gruppe eine andere Breite aufweisen als die Flachleiter der zweiten Gruppe. Es kann ferner vorgesehen sein, dass die Flachleiter der ersten Gruppe eine andere Dicke aufweisen als die Flachleiter der zweiten Gruppe oder dass die Dicke der Flachleiter der ersten Gruppe der Dicke der Flachleiter der zweiten Gruppe entspricht.

Die Flachleiter der ersten Gruppe und die Flachleiter der zweiten Gruppe können aus demselben Material bestehen. Es kann aber auch vorgesehen sein, dass die Flachleiter der ersten Gruppe aus einem anderen Material als die Flachleiter der zweiten Gruppe bestehen.

Die Flachleiter sind vorzugsweise Leiterbahnen. Vorzugsweise bestehen sie aus Kupfer oder Aluminium, wobei Kupfer bevorzugt ist. Die Flachleiter haben vorzugsweise einen in etwa rechteckigen Querschnitt. Der Ausdruck "in etwa rechteckiger Querschnitt" der Flachleiter soll sowohl Flachleiter mit rechteckigem Querschnitt als auch Flachleiter mit einem Querschnitt bezeichnen, der von einem idealen rechteckigen Querschnitt abweicht, indem er beispielsweise abgerundete Ecken besitzt. Die Dicke der Flachleiter beträgt vorzugsweise 10 oder mehr Mikrometer, beispielsweise 35 Mikrometer. Die Flachleiter sind vorzugsweise von den Längsrändern der Trennfolie und der äußeren Folien beabstandet. Die Flachleiter können an einer Stirnseite des Flachleiterkabels freiliegen, um eine Kontaktierung der Flachleiter zu vereinfachen.

Der Abstand zwischen zwei benachbarten Flachleitern einer Gruppe wird vorzugsweise in Abhängigkeit von der Ausdehnung des Widerstandes in Querrichtung zur Längsrichtung der Flachleiter bestimmt. Ferner muss der Umstand berücksichtigt werden, falls die Flachleiter der einen Gruppe nicht den Flachleitern der anderen Gruppe gegenüberliegen sollen. Beispielsweise kann die Ausdehnung der Flachleiter der ersten Gruppe in Breitenrichtung des Flachleiter-Bandkabels dem Abstand zwischen den Flachleitern der zweiten Gruppe entsprechen.

Die erste Gruppe an Flachleitern sollte zumindest zwei Flachleiter, bevorzugt zumindest drei Flachleiter umfassen. Die zweite Gruppe an Flachleitern sollte zumindest zwei Flachleiter, bevorzugt zumindest drei Flachleiter umfassen. Beispielsweise kann vorgesehen sein, dass die erste Gruppe aus n Flachleitern besteht und die zweite Gruppe aus n + 1 Flachleitern. Dabei können die Flachleiter der ersten Gruppe jeweils den Zwischenräumen zwischen benachbarten Flachleitern der zweiten Gruppe gegenüberliegen. Die Zahl n ist vorzugsweise größer oder gleich 2, bevorzugt größer oder gleich 3.

Die äußeren Folien umfassen eine erste äußere Folie und eine zweite äußere Folie. Die Flachleiter der ersten Gruppe sind zwischen der ersten äußeren Folie und der Trennfolie und die Flachleiter der zweiten Gruppe zwischen der zweiten äußeren Folie und der Trennfolie angeordnet. Das Flachleiter-Bandkabel weist zumindest einen Bereich auf, an dem die Flachleiter der ersten Gruppe und der zweiten Gruppe freiliegen und an dem die Trennfolie und die zweite äußere Folie, bezogen auf die Längenrichtung des Flachleiter-Bandkabels, über die erste äußere Folie hinausragen. Auf diese Weise wird ein Versatz zwischen der ersten äußeren Folie und der Trennfolie erhalten. Aufgrund des Versatzes zwischen der ersten äußeren Folie und der Trennfolie liegen die Flachleiter der ersten Gruppe in einem Abschnitt frei, in dem die Trennfolie die Flachleiter der zweiten Gruppe bedeckt. Ebenso liegt in diesem Abschnitt die Trennfolie mit ihrer den Flachleitern der zweiten Gruppe abgewandten Flächenseite frei, soweit sie nicht von den Flachleitern der ersten Gruppe bedeckt ist. Die Ausdehnung des Versatzes liegt, bezogen auf die Längenrichtung des Flachleiter-Bandkabels, vorzugsweise zwischen einem Zehntel und dem Fünffachen der Breite der Fachleiter der ersten Gruppe.

Die erste äußere Folie ist vorzugsweise kürzer ausgebildet als die Trennfolie, damit in Abhängigkeit von der Breite zwischen benachbarten Flachleitern der ersten Gruppe und Flachleitern der zweiten Gruppe eine Luftstrecke gebildet wird, so dass eine entsprechend hohe Spannung angelegt werden kann.

Zweckmäßigerweise ist ein solcher Bereich an einer Stirnseite des Flachleiter-Bandkabels ausgebildet. Ein weiterer solcher Bereich kann an der anderen Stirnseite des Flachleiter-Bandkabels ausgebildet sein. Der Versatz ermöglicht es, die freiliegenden Enden der Flachleiter der ersten Gruppe von dem Flachleiter-Bandkabel bereits in einem Abschnitt wegzuführen, in dem die Trennfolie die Flachleiter der zweiten Gruppe noch bedeckt. Das vermindert die Kurzschlussgefahr zwischen Leitern der ersten Gruppe und Leitern der zweiten Gruppe an den Stirnseiten des Flachleiter-Bandkabels.

Ist keine Trennfolie vorgesehen, so kann ein Versatz zwischen der ersten äußeren Folie und der zweiten äußeren Folie vorgesehen sein. Ein solcher Versatz ist zweckmäßigerweise in einem Bereich ausgebildet, an dem die Flachleiter der ersten Gruppe und der zweiten Gruppe freiliegen, also an einer Stirnseite des Flachleiter-Bandkabels.

Die Trennfolie und die äußeren Folien sind vorzugsweise bahn- oder streifenförmig. Vorzugsweise bestehen sie, unabhängig voneinander, aus handelsüblichen Materialien, wie sie im Stand der Technik für die Herstellung von FFCs (engl. für "flat flex cables, dt. Flachbandkabel) bekannt sind. Bevorzugte Materialien sind Polyethylenterephthalat (PET), Polyaramidpapier, Polyethylennaphthalat (PEN), Polyamid (PA) oder Polyimid (PI), wobei Polyethylenterephthalat oder Polyaramidpapier besonders bevorzugt sind. Polyaramidpapier ist beispielsweise unter dem Handelszeichen "Nomex" kommerziell erhältlich. Vorzugsweise bestehen die Trennfolie und die äußeren Folien aus dem gleichen Material. Die Dicke der Trennfolie und der äußeren Folien beträgt vorzugsweise 10 oder mehr Mikrometer. Beispielsweise kann die Trennfolie eine Dicke von 20 Mikrometer aufweisen und die beiden äußeren Folie eine Dicke von jeweils 20 Mikrometer.

Bei dem Klebstoff der Klebstoffschicht(en) handelt es sich vorzugsweise um einen Schmelzklebstoff oder einen Permanentklebstoff. Es können bekannte handelsübliche Schmelzklebstoffe bzw. Permanentklebstoffe eingesetzt werden. Bei dem Schmelzklebstoff kann es sich um eine klebende Masse auf Basis von Polyethylen, Polyester-Elastomeren, Polyurethan-Elastomeren und/oder Ethylenvinylacetat-Copolymeren handeln. Bei dem Permanentklebstoff kann es sich um eine klebende Masse auf Acrylatbasis handeln. Die Dicke der Klebstoffschichten liegt vorzugsweise zwischen 10 und 80 Mikrometer, beispielsweise bei 20 Mikrometer. Vorzugsweise werden die zweiten Klebstoffschichten vollflächig auf eine Flächenseite der äußeren Folien und die erste Klebstoffschicht vollflächig auf eine Flächenseite der Trennfolie aufgebracht, dies ist jedoch nicht erforderlich. Vorzugsweise haben die erste Klebstoffschicht und die zweiten Klebstoffschichten die gleiche Dicke.

Die Dicke und Breite der Trennfolie, der äußeren Folien, der Flachleiter und der ersten und zweiten Klebstoffschichten kann der Fachmann beispielsweise auf Basis seiner Kenntnis aus der Herstellung von FFC (engl. für "flat flex cable", dt. Flachbandkabel) bestimmen. Ebenso können die aus dem Stand der Technik bekannten Verfahren zur Herstellung des erfindungsgemäßen Flachleiter-Bandkabels eingesetzt werden. Vorzugsweise werden die Trennfolien, die äußeren Folien, die Flachleiter und die ersten und zweiten Klebstoffschichten durch Laminieren miteinander verbunden. Das erfindungsgemäße Flachleiter-Bandkabel kann insbesondere für Wickelfederkassetten, wie sie beispielsweise in Kraftfahrzeugen eingesetzt werden, verwendet werden. Eine solche Wickelfederkassette besitzt einen Rotor, der dem Lenkrad zugeordnet ist und gemeinsam mit diesem drehbar ist, einen Stator, der einer stationären Baugruppe des Kraftfahrzeuges zugeordnet ist, und das erfindungsgemäße Flachleiter-Bandkabel, das vom Rotor zum Stator verläuft und beim Drehen des Lenkrades je nach Drehrichtung auf ein Wickelelement aufwickelbar oder von diesem abwickelbar ist. Die erfindungsgemäße Wickelfederkassette kann, abgesehen vom dort beschriebenen Flachleiter-Bandkabel, der in DE 10 2008 048 784.8 C1 beschriebenen Wickelfederkassette entsprechen.

In einer erfindungsgemäßen Ausführungsform ist ein Flachleiter-Bandkabel mit einer ersten Gruppe von Flachleitern, die parallel zueinander verlaufen und gleichmäßig voneinander beanstandet sind, einer zweiten Gruppe von Flachleitern, die parallel zueinander verlaufen und gleichmäßig voneinander beabstandet sind, einer Trennfolie aus einem isolierenden Material, die zwischen der ersten Gruppe von Flachleitern und der zweiten Gruppen von Flachleitern angeordnet ist, und äußeren Folien aus einem isolierenden Material vorgesehen. Die Flachleiter der ersten Gruppe sind, bezogen auf die Dickenrichtung des Flachleiter-Bandkabels, derart versetzt zu den Flachleitern der zweiten Gruppe angeordnet, dass sich die Flachleiter der ersten Gruppe und die Flachleiter der zweiten Gruppe nicht gegenüberliegen. Ferner ist zwischen der Trennfolie und der zweiten Gruppe von Flachleitern eine erste Klebstoffschicht ausgebildet, an der die Flachleiter der zweiten Gruppe mit einer Flächenseite anliegen, wobei die Flachleiter der ersten Gruppe mit einer Flächenseite an der Trennfolie anliegen.

In einer anderen nichterfindungsgemäßen Ausführungsform ist ein Flachleiter-Bandkabel mit einer ersten Gruppe von Flachleitern, die parallel zueinander verlaufen und gleichmäßig voneinander beanstandet sind, einer zweiten Gruppe von Flachleitern, die parallel zueinander verlaufen und gleichmäßig voneinander beabstandet sind, und äußeren Folien aus einem isolierenden Material vorgesehen. Die Flachleiter der ersten Gruppe sind, bezogen auf die Dickenrichtung des Flachleiter-Bandkabels, derart versetzt zu den Flachleitern der zweiten Gruppe angeordnet, dass sich die Flachleiter der ersten Gruppe und die Flachleiter der zweiten Gruppe nicht gegenüberliegen. Die Flachleiter der ersten Gruppe verlaufen, bezogen auf deren Längsachsen, in einer ersten Ebene und die Flachleiter der zweiten Gruppe, bezogen auf deren Längsachsen, in einer zweiten Ebene, wobei die erste Ebene von der zweiten Ebene in Dickenrichtung (y) des Flachleiter-Bandkabels beabstandet ist. In dieser Ausführungsform ist keine Trennfolie vorgesehen und damit auch keine Klebstoffschicht, die der ersten Klebstoffschicht entsprechen würde. Diese Ausführungsform kann auch als HD-FFC (engl.: "High Density - Flat Flex Cable", FFC hoher Dichte) bezeichnet werden. Die Flachleiter der ersten und zweiten Gruppe können alternierend zueinander angeordnet sein.

In einer noch anderen nichterfindungsgemäßen Ausführungsform ist ein Flachleiter-Bandkabel mit einer ersten Gruppe von Flachleitern, die parallel zueinander verlaufen und gleichmäßig voneinander beanstandet sind, einer zweiten Gruppe von Flachleitern, die parallel zueinander verlaufen und gleichmäßig voneinander beabstandet sind, und äußeren Folien aus einem isolierenden Material vorgesehen. Die Flachleiter der ersten Gruppe sind, bezogen auf die Dickenrichtung des Flachleiter-Bandkabels, derart versetzt zu den Flachleitern der zweiten Gruppe angeordnet, dass sich die Flachleiter der ersten Gruppe und die Flachleiter der zweiten Gruppe nicht gegenüberliegen. Die Flachleiter der ersten und zweiten Gruppe verlaufen, bezogen auf deren Längsachsen, alternierend zueinander in einer Ebene. Der Abstand zwischen benachbarten Flachleitern beträgt vorzugsweise 0,2 mm. Auch in dieser Ausführungsform ist keine Trennfolie vorgesehen und damit auch keine Klebstoffschicht, die der ersten Klebstoffschicht entsprechen würde. Diese Ausführungsform kann auch als HD-FFC (engl.: "High Density - Flat Flex Cable", FFC hoher Dichte) bezeichnet werden.

Die Erfindung wird nachstehend anhand von Ausführungsbeispielen unter Bezugnahme auf die Zeichnungen näher erläutert. Dabei zeigen
- Fig. 1: eine Querschnittsdarstellung einer ersten Ausführungsform eines erfindungsgemäßen Flachleiter-Bandkabels;
- Fig. 2: eine perspektivische Darstellung eines Steckers zur elektrisch leitenden Verbindung mit der in Fig. 1 gezeigten Ausführungsform des erfindungsgemäßen Flachleiter-Bandkabels;
- Fig. 3: eine perspektivische Darstellung der in Fig. 1 gezeigten Ausführungsform des erfindungsgemäßen Flachleiter-Bandkabels in elektrisch leitender Verbindung mit dem in Fig. 2 gezeigten Stecker;
- Fig. 4: eine erste schematische Darstellung der elektrisch leitenden Verbindungen zwischen den Enden von Flachleitern und Kontaktstiften des Steckers;
- Fig. 5: eine zweite schematische Darstellung der elektrisch leitenden Verbindungen zwischen den Enden von Flachleitern und Kontaktstiften des Steckers;
- Fig. 6: eine Schnittdarstellung einer zweiten Ausführungsform eines erfindungsgemäßen Flachleiter-Bandkabels;
- Fig. 7: eine Schnittdarstellung einer dritten Ausführungsform eines nichterfindungsgemäßen Flachleiter-Bandkabels;
- Fig. 8: eine perspektivische Darstellung der in Fig. 7 gezeigten Ausführungsform des nichterfindungsgemäßen Flachleiter-Bandkabels in elektrisch leitender Verbindung mit dem in Fig. 2 gezeigten Stecker;
- Fig. 9: eine dritte schematische Darstellung der elektrisch leitenden Verbindungen zwischen den Enden von Flachleitern und Kontaktstiften des Steckers;
- Fig. 10: eine vierte schematische Darstellung der elektrisch leitenden Verbindungen zwischen den Enden von Flachleitern und Kontaktstiften des Steckers; und
- Fig. 11: eine Schnittdarstellung einer vierten Ausführungsform eines nichterfindungsgemäßen Flachleiter-Bandkabels.

Die in Fig. 1 gezeigte Ausführungsform eines erfindungsgemäßen Flachleiter-Bandkabels 1 weist eine Trennfolie 2 auf, die aus Kunststoff besteht. Die Flachleiter 4 der ersten Gruppe liegen mit ihren Flächenseiten unmittelbar an einer Flächenseite der Trennfolie 2 an. Die andere Flächenseite der Trennfolie 2 ist mit einer ersten Klebstoffschicht 3 beschichtet, an die die Flachleiter 5 der zweiten Gruppe mit ihren Flächenseiten angrenzen. Die Flachleiter 4 der ersten Gruppe sind, bezogen auf die Dickenrichtung y des Flachleiter-Bandkabels 1, derart versetzt zu den Flachleitern 5 der zweiten Gruppe angeordnet, dass sich die Flachleiter 4 der ersten Gruppe und die Flachleiter 5 der zweiten Gruppe nicht gegenüberliegen. Die Ausdehnung d₁ der Flachleiter 4 der ersten Gruppe in Breitenrichtung x des Flachleiter-Bandkabels 1 entspricht dem Abstand d₂ zwischen den Flachleitern 5 der zweiten Gruppe. Die Flachleiter 4 der ersten Gruppe sind in einer ersten Ebene angeordnet, während die Flachleiter 5 der zweiten Gruppe in einer zweiten Ebene angeordnet sind, die von der ersten Ebene beabstandet und durch die Trennfolie 2 und die erste Klebstoffschicht 3 getrennt ist. Die Flachleiter 4 der ersten Gruppe verlaufen parallel zueinander und sind gleichmäßig voneinander beabstandet. Ebenso verlaufen die Flachleiter 5 der zweiten Gruppe parallel zueinander und sind gleichmäßig voneinander beabstandet.

An die Flächenseiten der Flachleiter 4 der ersten Gruppe, die der Trennfolie 2 abgewandt sind, grenzt eine zweite Klebstoffschicht 6 und an diese eine erste äußere Folie 7 an. Die zweite Klebstoffschicht 6 liegt dabei zwischen den Flachleitern 4 der ersten Gruppe an der Trennfolie 2 an.

An die Flächenseiten der Flachleiter 5 der zweiten Gruppe, die der Trennfolie 2 abgewandt sind, grenzt eine weitere zweite Klebstoffschicht 6 und an diese eine zweite äußere Folie 8 an. Die zweite Klebstoffschicht 6 liegt dabei zwischen den Flachleitern 5 der zweiten Gruppe an der ersten Klebstoffschicht 3 an.

Fig. 2 zeigt einen Stecker 11 mit Kontaktstiften 12, die aus einem leitfähigen Material bestehen und in zwei Reihen alternierend angeordnet sind. Der Stecker 11 ermöglicht den Anschluss des Flachleiter-Bandkabels 1 an elektrische Einrichtungen. Die, bezogen auf die Darstellung, obere Reihe von Kontaktstiften 12 ermöglicht eine elektrisch leitende Verbindung mit den Flachleitern 4 der ersten Gruppe der in Fig. 1 gezeigten Ausführungsform des erfindungsgemäßen Flachleiter-Bandkabels. Die, bezogen auf die Darstellung, untere Reihe von Kontaktstiften 12 ermöglicht eine elektrisch leitende Verbindung mit den Flachleitern 5 der zweiten Gruppe der in Fig. 1 gezeigten Ausführungsform des erfindungsgemäßen Flachleiter-Bandkabels (siehe Fig. 3). Die Flachleiter 4, 5 des Flachleiter-Bandkabels 1 können mit dem Kontaktstiften 12 beispielsweise durch Löten oder Schweißen verbunden werden, wobei auch andere aus der FFC-Technik bekannte Verbindungsverfahren eingesetzt werden können. Es ist in Fig. 2 zu erkennen, dass die Kontaktstifte 12 der oberen Reihe versetzt zu den Kontaktstiften 12 der unteren Reihe angeordnet sind. Dies entspricht dem Versatz zwischen den Flachleitern 4 der ersten Gruppe und den Flachleitern 5 der zweiten Gruppe des Flachleiter-Bandkabels 1. Allerdings ist der Abstand d₄ zwischen den Kontaktstiften 12 der oberen Reihe und den Kontaktstiften 12 der unteren Reihe größer als der Abstand d₅ zwischen den Flachleitern 4 der ersten Gruppe und den Flachleitern 5 der zweiten Gruppe, bezogen auf die Dickenrichtung y des Flachleiter-Bandkabels, abgesehen von den an den Stirnseiten des Kabels 1 freiliegenden Enden der Flachleiter 4, 5. Abstand d₅ entspricht dabei der Dicke der Trennfolie 2 und der Dicke der ersten Klebstoffschicht 3.

Der Stecker 11 kann mit weiteren elektrischen Einrichtungen (nicht gezeigt) verbunden sein, die über das erfindungsgemäße Flachleiter-Bandkabel 1 mit Strom, elektrischen Signalen oder beidem versorgt werden.

In den Figuren 3 und 4 ist zu erkennen, dass an der gezeigten Stirnseite des Flachleiter-Bandkabels 1 ein Bereich 9 ausgebildet ist, in dem die Flachleiter 4, 5 der ersten und zweite Gruppe freiliegen. Dabei gibt es einen Versatz 14, in dem die Trennfolie 2 und die zweite äußere Folie 8, bezogen auf die Längenrichtung z des Flachleiter-Bandkabels 1, über die erste äußere Folie 7 hinausragen. Dieser Versatz 14 zwischen der ersten äußeren Folie 7 und der Trennfolie 2 sorgt dafür, dass die Flachleiter 4 der ersten Gruppe in einem Abschnitt freiliegen, in dem die Flachleiter 5 der zweiten Gruppe von der Trennfolie 2 bedeckt sind. Der Versatz 14 und damit der Abschnitt haben die Ausdehnung d₃, bezogen auf die Längenrichtung z des Kabels 1. Aufgrund dieses Versatzes 14 ist es möglich, das freiliegende Ende der Flachleiter 4 bereits in dem Abschnitt, der dem Versatz 14 entspricht, von den Flachleitern 5 wegzubiegen oder zu kröpfen, wodurch ein Kurzschluss sicher ausgeschlossen werden kann. Fig. 5 veranschaulicht, dass aufgrund des Abstandes d₄ zwischen den Kontaktstiften 12 und der versetzten Anordnung zwischen den Flachleitern 4 der ersten Gruppe und den Flachleitern 5 der zweiten Gruppe eine breite, mit Luft gefüllte Isolationszone 13 mit der Ausdehnung d₆ entsteht. Durch das Wegbiegen oder Kröpfen der freiliegenden Enden der Flachleiter 4 der ersten Gruppe von den freiliegenden Enden der Flachleiter 5 der zweiten Gruppe wird ein Versatz d₇ in Dickenrichtung y zwischen den Flachleitern 4 der ersten Gruppe und den Flachleitern 5 der zweiten Gruppe an deren freiliegenden Enden und damit an der Stirnseite des Flachleiter-Bandkabels 1 ausgebildet. Die in Fig. 6 gezeigte zweite Ausführungsform eines erfindungsgemäßen Flachleiter-Bandkabels entspricht der in Fig. 1 gezeigten Ausführungsform, außer dass die Flachleiter 4 der ersten Gruppe einen anderen Querschnitt aufweisen als die Flachleiter der zweiten Gruppe 5 und dass die Flachleiter 4 der ersten Gruppe nicht versetzt zu den Flachleitern 5 der zweiten Gruppe angeordnet sind. Stattdessen liegen jeweils einem Flachleiter 4 der ersten Gruppe zwei Flachleiter 5 der zweiten Gruppe gegenüber. Der Abstand B zwischen benachbarten Flachleitern 5 der zweiten Gruppe, die ein und demselben Flachleiter 4 der ersten Gruppe gegenüberliegen, ist kleiner als der Abstand A zwischen benachbarten Flachleitern 5 der zweiten Gruppe, die verschiedenen Flachleitern 4 der ersten Gruppe gegenüberliegen. Dabei entspricht Abstand A dem Abstand d₁ zwischen benachbarten Flachleitern 4 der ersten Gruppe. Die Ausdehnung L₁ eines Flachleiters 4 der ersten Gruppe, bezogen auf die Breitenrichtung x des Flachleiter-Bandkabels 1, genügt damit folgender Bedingung: L₁ = 2 L₂ + B, wobei L₂ die Ausdehnung eines Flachleiters der zweiten Gruppe, bezogen auf die Breitenrichtung x des Flachleiter-Bandkabels 1, ist. Die Abstände A sind dabei jeweils gleich groß. Ebenso sind die Abstände B jeweils gleich groß. Die Ausdehnung L₁ eines Flachleiters 4 der ersten Gruppe ist in Fig. 1 als d₁ bezeichnet.

Die in Fig. 7 gezeigte dritte Ausführungsform eines nichterfindungsgemäßen Flachleiter-Bandkabels 21 weist keine Trennfolie und auch keine erste Klebstoffschicht auf. Die Flachleiter 24 der ersten Gruppe sind, bezogen auf die Dickenrichtung y des Flachleiter-Bandkabels 21, derart versetzt zu den Flachleitern 25 der zweiten Gruppe angeordnet, dass sich die Flachleiter 24 der ersten Gruppe und die Flachleiter 25 der zweiten Gruppe nicht gegenüberliegen, sondern alternierend zueinander angeordnet sind. Die Flachleiter 24 der ersten Gruppe sind in einer ersten Ebene angeordnet, während die Flachleiter 25 der zweiten Gruppe in einer zweiten Ebene angeordnet sind, die von der ersten Ebene beabstandet ist. Die Flachleiter 24 der ersten Gruppe verlaufen parallel zueinander und sind gleichmäßig voneinander beabstandet. Ebenso verlaufen die Flachleiter 25 der zweiten Gruppe parallel zueinander und sind gleichmäßig voneinander beabstandet. Es ist in Fig. 7 zu erkennen, dass jeder Flachleiter 24, 25 von dem oder den benachbarten Flachleitern um einen Abstand d₂₁ beabstandet ist, um einen Kurzschluss zu vermeiden. Der Abstand d₂₁ ist kleiner als 0,5 mm und beträgt vorzugsweise 0,2 mm.

An die Flächenseiten der Flachleiter 24 der ersten Gruppe, die der einen Außenseite des Flachleiter-Bandkabels zugewandt sind, grenzt eine Klebstoffschicht 26 und an diese eine erste äußere Folie 27 an. An die Flächenseiten der Flachleiter 25 der zweiten Gruppe, die der anderen Außenseite des Flachleiter-Bandkabels zugewandt sind, grenzt eine Klebstoffschicht 26 und an diese eine zweite äußere Folie 28 an. Die Klebstoffschichten 26 entsprechen den zweiten Klebstoffschichten 6 in der ersten Ausführungsform der Erfindung. Bei den äußeren Folien 27, 28 kann es sich Folien aus PET handeln. bei den Flachleitern 24, 25 kann es sich um Flachleiter aus Kupfer handeln.

Der in Fig. 2 gezeigte Stecker 11 ermöglicht den Anschluss des Flachleiter-Bandkabels 21 an elektrische Einrichtungen. Die, bezogen auf die Darstellung in Fig. 2, obere Reihe von Kontaktstiften 12 ermöglicht eine elektrisch leitende Verbindung mit den Flachleitern 24 der ersten Gruppe der in Fig. 7 gezeigten Ausführungsform des erfindungsgemäßen Flachleiter-Bandkabels. Die, bezogen auf die Darstellung in Fig. 2, untere Reihe von Kontaktstiften 12 ermöglicht eine elektrisch leitende Verbindung mit den Flachleitern 25 der zweiten Gruppe der in Fig. 7 gezeigten Ausführungsform des erfindungsgemäßen Flachleiter-Bandkabels (siehe Fig. 9). Die Flachleiter 24, 25 des Flachleiter-Bandkabels 21 können mit den Kontaktstiften 12 beispielsweise durch Löten oder Schweißen verbunden werden, wobei auch andere aus der FFC-Technik bekannte Verbindungsverfahren eingesetzt werden können. Es ist in Fig. 2 zu erkennen, dass die Kontaktstifte 12 der oberen Reihe versetzt zu den Kontaktstiften 12 der unteren Reihe angeordnet sind. Dies entspricht dem Versatz zwischen den Flachleitern 24 der ersten Gruppe und den Flachleitern 25 der zweiten Gruppe des Flachleiter-Bandkabels 21. Allerdings ist der Abstand d₄ zwischen den Kontaktstiften 12 der oberen Reihe und den Kontaktstiften 12 der unteren Reihe größer als der Abstand d₅ zwischen den Flachleitern 24 der ersten Gruppe und den Flachleitern 25 der zweiten Gruppe, bezogen auf die Dickenrichtung y des Flachleiter-Bandkabels, abgesehen von den an den Stirnseiten des Kabels 21 freiliegenden Enden der Flachleiter 24, 25.

In den Figuren 9 und 10 ist zu erkennen, dass an der gezeigten Stirnseite des Flachleiter-Bandkabels 21 ein Bereich 29 ausgebildet ist, in dem die Flachleiter 24, 25 der ersten und zweiten Gruppe freiliegen. Dabei gibt es einen Versatz 30, in dem die zweite äußere Folie 28, bezogen auf die Längenrichtung z des Flachleiter-Bandkabels 21, über die erste äußere Folie 27 hinausragt. Dieser Versatz 30 sorgt dafür, dass die Flachleiter 24 der ersten Gruppe in einem Abschnitt freiliegen, in dem die Flachleiter 25 der zweiten Gruppe von der zweiten äußeren Folie 28 bedeckt sind. Der Versatz 30 und damit der Abschnitt haben die Ausdehnung d₃, bezogen auf die Längenrichtung z des Kabels 21. Aufgrund dieses Versatzes 30 ist es möglich, das freiliegende Ende der Flachleiter 24 in dem Abschnitt, der dem Versatz 30 entspricht, von den Flachleitern 25 wegzubiegen oder zu kröpfen, wodurch ein Kurzschluss sicher ausgeschlossen werden kann. Fig. 10 veranschaulicht, dass aufgrund des Abstandes d₄ zwischen den Kontaktstiften 12 und der versetzten Anordnung zwischen den Flachleitern 24 der ersten Gruppe und den Flachleitern 25 der zweiten Gruppe eine breite, mit Luft gefüllte Isolationszone 13 mit der Ausdehnung d₆ entsteht. Durch das Wegbiegen oder Kröpfen der freiliegenden Enden der Flachleiter 24 der ersten Gruppe von den freiliegenden Enden der Flachleiter 25 der zweiten Gruppe wird ein Versatz d₇ in Dickenrichtung y zwischen den Flachleitern 24 der ersten Gruppe und den Flachleitern 25 der zweiten Gruppe an deren freiliegenden Enden und damit an der Stirnseite des Flachleiter-Bandkabels 21 ausgebildet.

Die in Fig. 11 gezeigte vierte Ausführungsform entspricht der in den Figuren 7 bis 10 gezeigten dritten Ausführungsform, außer dass die Flachleiter der ersten und zweiten Gruppe alternierend zueinander in einer Ebene angeordnet sind. Weil die Flachleiter 24, 25 der ersten und zweiten Gruppe in einer Ebene liegen, ist d₅ (siehe Fig. 9) gleich Null. Der Abstand d₂₁ zwischen benachbarten Flachleitern ist kleiner als 0,5 mm und beträgt vorzugsweise 0,2 mm. Der in Fig. 2 gezeigte Stecker 11 ermöglicht den Anschluss des Flachleiter-Bandkabels 21 an elektrische Einrichtungen. Die, bezogen auf die Darstellung in Fig. 2, obere Reihe von Kontaktstiften 12 ermöglicht eine elektrisch leitende Verbindung mit den Flachleitern 24 der ersten Gruppe der in Fig. 11 gezeigten Ausführungsform des erfindungsgemäßen Flachleiter-Bandkabels. Die, bezogen auf die Darstellung in Fig. 2, untere Reihe von Kontaktstiften 12 ermöglicht eine elektrisch leitende Verbindung mit den Flachleitern 25 der zweiten Gruppe der in Fig. 11 gezeigten Ausführungsform des nichterfindungsgemäßen Flachleiter-Bandkabels.

### Bezugszeichenliste

- 1: Flachleiter-Bandkabel
- 2: Trennfolie
- 3: erste Klebstoffschicht
- 4: Flachleiter der ersten Gruppe
- 5: Flachleiter der zweiten Gruppe
- 6: zweite Klebstoffschicht
- 7: erste äußere Folie
- 8: zweite äußere Folie
- 9: Bereich
- 11: Stecker
- 12: Kontaktstift
- 13: Isolationszone
- 14: Versatz zwischen erster äußerer Folie und Trennfolie

- 21: Flachleiter-Bandkabel
- 24: Flachleiter der ersten Gruppe
- 25: Flachleiter der zweiten Gruppe
- 26: Klebstoffschicht
- 27: erste äußere Folie
- 28: zweite äußere Folie
- 29: Bereich
- 30: Versatz zwischen erster äußerer Folie und zweiter äußerer Folie

## Patentansprüche

1. Flachleiter-Bandkabel mit einer ersten Gruppe von Flachleitern (4), die parallel zueinander verlaufen und voneinander beabstandet sind, einer zweiten Gruppe von Flachleitern (5), die parallel zueinander verlaufen und voneinander beabstandet sind, und äußeren Folien (7, 8) aus einem isolierenden Material, wobei die Flachleiter (4, 5) der ersten und zweiten Gruppe an zumindest einer Stirnseite des Flachleiter-Bandkabels freiliegen, die freiliegenden Enden der Flachleiter (4) der ersten Gruppe von den freiliegenden Enden der Flachleiter (5) der zweiten Gruppe abgespreizt sind, wodurch in Dickenrichtung des Flachleiter-Bandkabels ein Versatz (d₇) zwischen den Flachleitern (4) der ersten Gruppe und den Flachleitern (5) der zweiten Gruppe an deren freiliegenden Enden ausgebildet ist, wobei der Verlauf der freiliegenden Enden der Flachleiter (5) der zweiten Gruppe keiner Richtungsänderung unterliegt und zum Abspreizen der freiliegenden Enden der Flachleiter (4) der ersten Gruppe von den freiliegenden Enden der Flachleiter (5) der zweiten Gruppe nur die freiliegenden Enden der Flachleiter (4) der ersten Gruppe einer oder mehreren Richtungsänderungen unterliegen, wobei eine Richtungsänderung dann vorliegt, wenn die freiliegenden Enden der Flachleiter aus der Ebene, in der sie zwischen den äußeren Folien (7, 8) verlaufen, herausgeführt sind, wodurch der Versatz (d₇) zwischen den Flachleitern (4) der ersten Gruppe und den Flachleitern (5) der zweiten Gruppe an deren freiliegenden Enden ausgebildet ist; und
wobei die äußeren Folien (7, 8) eine erste äußere Folie (7) und eine zweite äußere Folie (8) umfassen, wobei die Flachleiter (4) der ersten Gruppe zwischen der ersten äußeren Folie (7) und einer Trennfolie (2) und die Flachleiter (5) der zweiten Gruppe zwischen der zweiten äußeren Folie (8) und der Trennfolie (2) angeordnet sind, wobei das Flachleiter-Bandkabel (1) zumindest einen Bereich (9) aufweist, an dem die Flachleiter (4, 5) der ersten Gruppe und der zweiten Gruppe freiliegen und an dem die Trennfolie (2) und die zweite äußere Folie (8), bezogen auf die Längenrichtung (z) des Flachleiter-Bandkabels (1), über die erste äußere Folie (7) unter Ausbildung eines Versatzes (14) hinausragen.

2. Flachleiter-Bandkabel nach Anspruch 1 **dadurch gekennzeichnet, dass** die Flachleiter (4) der ersten Gruppe, bezogen auf deren Längsachsen, in einer ersten Ebene und die Flachleiter (5) der zweiten Gruppe, bezogen auf deren Längsachsen, in einer zweiten Ebene verlaufen, wobei die erste Ebene von der zweiten Ebene in Dickenrichtung (y) des Flachleiter-Bandkabels (1) beabstandet ist.

3. Flachleiter-Bandkabel nach Anspruch 2, **dadurch gekennzeichnet**, der Abstand zwischen der ersten Ebene und der zweiten Ebene geringer als die Ausdehnung der Flachleiter (4, 5) der ersten und zweiten Gruppe in Dickenrichtung (y) des Flachleiter-Bandkabels (1) ist.

4. Flachleiter-Bandkabel nach einem der vorstehenden Ansprüche, **dadurch gekennzeichnet, dass** ein Flachleiter der einen Gruppe, der zwischen Flachleitern der anderen Gruppe angeordnet ist, von den Flachleitern der anderen Gruppe beabstandet ist.

5. Flachleiter-Bandkabel nach einem der Ansprüche 1 bis 3, **dadurch gekennzeichnet, dass** eine Trennfolie (2) aus einem isolierenden Material zwischen der ersten Gruppe von Flachleitern (4) und der zweiten Gruppe von Flachleitern (5) angeordnet ist.

6. Flachleiter-Bandkabel nach Anspruch 5, **dadurch gekennzeichnet, dass** zwischen der Trennfolie (2) und der zweiten Gruppe von Flachleitern (5) eine erste Klebstoffschicht (3) ausgebildet ist, an der die Flachleiter (5) der zweiten Gruppe mit einer Flächenseite anliegen, wobei die Flachleiter (4) der ersten Gruppe mit einer Flächenseite an der Trennfolie (2) anliegen.

7. Flachleiter-Bandkabel nach einem der vorstehenden Ansprüche, **dadurch gekennzeichnet, dass** die Flachleiter (4) der ersten Gruppe, bezogen auf die Dickenrichtung (y) des Flachleiter-Bandkabels (1), derart versetzt zu den Flachleitern (5) der zweiten Gruppe angeordnet sind, dass sich die Flachleiter (4) der ersten Gruppe und die Flachleiter (5) der zweiten Gruppe nicht gegenüberliegen.

8. Flachleiter-Bandkabel nach einem der vorstehenden Ansprüche, **dadurch gekennzeichnet, dass** zwischen den äußeren Folien (7, 8) und den Flächenseiten der Flachleiter (4, 5) der ersten Gruppe und der zweiten Gruppe jeweils eine zweite Klebstoffschicht (6) ausgebildet ist.

9. Flachleiter-Bandkabel nach einem der vorstehenden Ansprüche, **dadurch gekennzeichnet, dass** die Flachleiter (4) der ersten Gruppe und die Flachleiter (5) der zweiten Gruppe denselben Querschnitt aufweisen.

10. Flachleiter-Bandkabel nach einem der vorstehenden Ansprüche, **dadurch gekennzeichnet, dass** die Ausdehnung (d₁) der Flachleiter (4) der ersten Gruppe in Breitenrichtung (x) des Flachleiter-Bandkabels (1) dem Abstand (d₂) zwischen den Flachleitern (5) der zweiten Gruppe entspricht.

11. Flachleiter-Bandkabel nach einem der vorstehenden Ansprüche, **dadurch gekennzeichnet, dass** der Bereich (9) an einer Stirnseite des Flachleiter-Bandkabels (1) ausgebildet ist.

12. Wickelfederkassette mit einem Flachleiter-Bandkabel (1) gemäß einem der Ansprüche 1 bis 11.

## Claims

1. A flat-conductor ribbon cable having a first group of flat conductors (4) that run parallel to each other and are spaced apart from each other, a second group of flat conductors (5) that run parallel to each other and are spaced apart from each other, and outer films (7, 8) of an isolating material, wherein the flat conductors (4, 5) of the first and second groups are exposed on at least one front side of the flat-conductor ribbon cable, the exposed ends of the flat conductors (4) of the first group are splayed out from the exposed ends of the flat conductors (5) of the second group, whereby an offset (d₇) between the flat conductors (4) of the first group and the flat conductors (5) of the second group is formed on their exposed ends in the thickness direction of the flat-conductor ribbon cable, wherein the course of the exposed ends of the flat conductors (5) of the second group is not subject to a change in the direction and for splaying out the exposed ends of the flat conductors (4) of the first group from the exposed ends of the flat conductors (5) of the second group only the exposed ends of the flat conductors (4) of the first group are subject to one or more changes in the direction, wherein there is a change in the direction in a state where the exposed ends of the flat conductors are led out from the plane in which they run between the outer films (7, 8), whereby the offset (d₇) is formed between the flat conductors (4) of the first group and the flat conductors (5) of the second group on their exposed ends; and
wherein the outer films (7, 8) comprise a first outer film (7) and a second outer film (8), wherein the flat conductors (4) of the first group are arranged between the first outer film (7) and a separating film (2) and the flat conductors (5) of the second group are arranged between the second outer film (8) and the separating film (2), wherein the flat-conductor ribbon cable (1) has at least one region (9) at which the flat conductors (4, 5) of the first group and the second group are exposed and at which the separating film (2) and the second outer film (8) protrude beyond the first outer film (7) with respect to the longitudinal direction (z) of the flat-conductor ribbon cable (1) to form an offset (14).

2. The flat-conductor ribbon cable according to claim 1, **characterized in that** the flat conductors (4) of the first group run in a first plane with respect to the their longitudinal axes and the flat conductors (5) of the second group run in a second plane with respect to their longitudinal axes, wherein the first plane is spaced apart from the second plane in the thickness direction (y) of the flat-conductor ribbon cable (1).

3. The flat-conductor ribbon cable according to claim 2, **characterized in that** the distance between the first plane and the second plane is lower than the extension of the flat conductors (4, 5) of the first and second groups in the thickness direction (y) of the flat-conductor ribbon cable (1).

4. The flat-conductor ribbon cable according to any of the preceding claims, **characterized in that** a flat conductor of one group arranged between flat conductors of the other group is spaced apart from the flat conductors of the other group.

5. The flat-conductor ribbon cable according to any of claims 1 to 3, **characterized in that** a separating film (2) of an insulation material is disposed between the first group of flat conductors (4) and the second group of flat conductors (5).

6. The flat-conductor ribbon cable according to claim 5, **characterized in that** a first adhesive layer (3) is formed between the separating film (2) and the second group of flat conductors (5) on which the flat conductors (5) of the second group abut with one surface side, wherein the flat conductors (4) of the first group with one surface side abut on the separating film (2).

7. The flat-conductor ribbon cable according to any of the preceding claims, **characterized in that** the flat conductors (4) of the first group are arranged offset to the flat conductors (5) of the second group with respect to the thickness direction (y) of the flat-conductor ribbon cable (1) such that the flat conductors (4) of the first group and the flat conductors (5) of the second group are not opposite to each other.

8. The flat-conductor ribbon cable according to any of the preceding claims, **characterized in that** a second adhesive layer (6) each is formed between the outer films (7, 8) and the surface sides of the flat conductors (4, 5) of the first group and the second group.

9. The flat-conductor ribbon cable according to any of the preceding claims, **characterized in that** the flat conductors (4) of the first group and the flat conductors (5) of the second group have the same cross-section.

10. The flat-conductor ribbon cable according to any of the preceding claims, **characterized in that** the extension (d₁) of the flat conductors (4) of the first group corresponds to the distance (d₂) between the flat conductors (5) of the second group in the width direction (x) of the flat-conductor ribbon cable (1).

11. The flat-conductor ribbon cable according to any of the preceding claims, **characterized in that** the region (9) is formed at one front side of the flat-conductor ribbon cable (1).

12. A coil spring cassette having a flat-conductor ribbon cable (1) according to one of claims 1 to 11.

## Revendications

1. Câble-ruban à conducteurs plats avec un premier groupe de conducteurs plats (4) disposés en parallèle et espacés entre eux, un deuxième groupe de conducteurs plats (5) disposés en parallèle et espacés entre eux, et des films extérieurs (7, 8) en matériau isolant, étant donné que les conducteurs (4, 5) du premier et du deuxième groupe sont dénudés au moins sur un côté du câble-ruban à conducteurs plats, que les extrémités dénudées des conducteurs plats (4) du premier groupe sont éloignées des extrémités dénudées des conducteurs plats (5) du deuxième groupe, de sorte que, dans le sens de l'épaisseur du câble-ruban à conducteurs plats, un décalage (d₇) est formé entre les conducteurs plats (4) du premier groupe et les conducteurs plats (5) du deuxième groupe à leurs extrémités dénudées, l'extension des extrémités dénudées des conducteurs plats (5) du deuxième groupe n'étant soumise à aucun changement de direction et que pour l'écartement entre les extrémités dénudées des conducteurs plats (4) du premier groupe et les extrémités dénudées des conducteurs plats (5) du deuxième groupe, seules les extrémités dénudées des conducteurs plats (4) du premier groupe sont soumises à un ou plusieurs changements de direction, étant donné qu'un changement de direction est effectué quand les extrémités dénudées des conducteurs plats sortent du plan dans lequel elles s'étendent entre les films extérieurs (7, 8), de sorte que le décalage (d₇) entre les conducteurs plats (4) du premier groupe et les conducteurs plats (5) du deuxième groupe est effectué sur leurs extrémités dénudées; et etant donné que les films extérieurs (7, 8) comprennent un premier film extérieur (7) et un deuxième film extérieur (8), et que les conducteurs plats (4) du premier groupe sont disposés entre le premier film extérieur (7) et un film de séparation (2) et que les conducteurs plats (5) du deuxième groupe sont disposés entre le deuxième film extérieur (8) et le film de séparation (2), que le câble-ruban à conducteurs plats (1) présente au moins une zone (9) dans laquelle les conducteurs plats (4,5) du premier groupe et du deuxième groupe sont dénudés et dans laquelle le film de séparation (2) et le deuxième film extérieur (8), par rapport au sens de la longueur (z) du câble-ruban à conducteurs plats (1), sortent par-dessus le premier film extérieur (7) en formant un décalage (14).

2. Câble-ruban à conducteurs plats selon la revendication 1 **caractérisé par le fait que** les conducteurs plats (4) du premier groupe se déroulent dans un premier plan par rapport à leur axe longitudinal et que les conducteurs plats (5) du deuxième groupe se déroulent dans un deuxième plan par rapport à leur axe longitudinal, le premier plan étant écarté du deuxième plan dans le sens de l'épaisseur (y) du câble-ruban à conducteurs plats (1).

3. Câble-ruban à conducteurs plats selon la revendication 2 **caractérisé par le fait que** la distance entre le premier plan et le deuxième plan est plus faible que l'éloignement des conducteurs plats (4, 5) du premier et du deuxième groupe dans le sens de l'épaisseur (y) du câble-ruban à conducteurs plats (1).

4. Câble-ruban à conducteurs plats selon une des revendications précédentes **caractérisé par le fait qu'**un conducteur plat du groupe, qui est disposé entre les conducteurs plats de l'autre groupe, est à une certaine distance des conducteurs plats de l'autre groupe.

5. Câble-ruban à conducteurs plats selon une des revendications 1 à 3 **caractérisé par le fait qu'**un film de séparation (2) en matériau isolant est disposé entre le premier groupe de conducteurs plats (4) et le deuxième groupe de conducteurs plats (5).

6. Câble-ruban à conducteurs plats selon la revendication 5 **caractérisé par le fait qu'**entre le film de séparation (2) et le deuxième groupe de conducteurs plats (5) est formée une première couche de colle (3), sur laquelle les conducteurs plats (5) du deuxième groupe reposent par leur surface plate, les conducteurs plats (4) du premier groupe reposant sur le film de séparation (2) par leur surface plate.

7. Câble-ruban à conducteurs plats selon une des revendications précédentes **caractérisé par le fait que** les conducteurs plats (4) du premier groupe, par rapport au sens de l'épaisseur (y) du câble-ruban à conducteurs plats (1), sont décalés de telle sorte par rapport aux conducteurs plats (5) du deuxième groupe que les conducteurs plats (4) du premier groupe et les conducteurs plats (5) du deuxième groupe ne sont pas en face l'un de l'autre.

8. Câble-ruban à conducteurs plats selon une des revendications précédentes **caractérisé par le fait qu'**entre les films extérieurs (7, 8) et les surfaces plates des conducteurs plats (4, 5) du premier groupe et du deuxième groupe est formée une deuxième couche de colle (6).

9. Câble-ruban à conducteurs plats selon une des revendications précédentes **caractérisé par le fait que** les conducteurs plats (4) du premier groupe et les conducteurs plats (5) du deuxième groupe présentent la même section.

10. Câble-ruban à conducteurs plats selon une des revendications précédentes **caractérisé par le fait que** l'extension (d₁) des conducteurs plats (4) du premier groupe dans le sens de la largeur (x) du câble-ruban à conducteurs plats (1) correspond à la distance (d₂) entre les conducteurs plats (5) du deuxième groupe.

11. Câble-ruban à conducteurs plats selon une des revendications précédentes **caractérisé par le fait que** la zone (9) est formée à une extrémité du câble-ruban à conducteurs plats (1).

12. Cassette à ressort spiral avec un câble-ruban à conducteurs plats (1) selon une des revendications 1 à 11.
